# EUROPÄISCHE PATENTSCHRIFT

(11) **EP 2 975 618 B1**
(45) Veröffentlichungstag und Bekanntmachung des Hinweises auf die Patenterteilung: **29.05.2019**
(21) Anmeldenummer: 14177246.7
(22) Anmeldetag: 16.07.2014
(51) Int. Cl.: H01F 27/12, H01F 27/245

(54) **Kern für eine elektrische Induktionseinrichtung**
Core for an electrical induction device
Noyau pour un dispositif d'induction électrique

(43) Veröffentlichungstag der Anmeldung: 20.01.2016
(73) Patentinhaber: Siemens Aktiengesellschaft, 80333 München (DE)
(72) Erfinder: Findeisen, Jörg, 01156 Dresden (DE)

(56) Entgegenhaltungen:
- EP-A1- 2 704 161
- FR-A- 573 664
- GB-A- 830 688
- US-A- 2 991 437

## Beschreibung

Die Erfindung betrifft einen Kern für eine elektrische Induktionseinrichtung mit einer Vielzahl an Blechpaketen, die jeweils durch laminierte Bleche gebildet sind, wobei die Blechpakete parallel zur Schichtebene der laminierten Bleche aufeinander liegen, wobei zumindest eines der Blechpakete segmentiert ist und zumindest zwei Teilblechpakete aufweist, die zwei Teilblechpakete jeweils mit ihren Blechstirnseiten, die quer, insbesondere senkrecht, zur Schichtebene der laminierten Bleche stehen, einander gegenüber liegen, die Blechstirnseiten der zwei Teilblechpakete einen Abstand zueinander aufweisen, durch den ein sich senkrecht zur Schichtebene erstreckender Spalt zwischen den zwei Teilblechpaketen gebildet wird und der Spalt einen Kühlkanal oder zumindest einen Abschnitt eines Kühlkanals bildet, dessen Kanallängsrichtung sich quer, insbesondere senkrecht, zur Schichtebene der laminierten Bleche erstreckt.

Ein solcher Ker ist aus der US 2991437 A bereits bekannt. Der dort gezeigte Kern weist Schenkel auf, die aus aufeinander gestapelten Blechen gebildet sind. Jedes Blechpaket ist in zwei Teilblechpakete unterteilt, die Blechstirnseiten ausbilden, die quer zur Schichtebene der laminierten Bleche verlaufen. In einer Querschnittsansicht sind diese Stirnseiten mit Abstand zueinander angeordnet und begrenzen einen Kühlkanal, der im Inneren einen größeren Durchmesser aufweist als in seinen äußeren Randbereichen. Darüber hinaus ist ein weiterer Kühlkanal vorgesehen, dessen Kanallängsrichtung sich parallel zur Schichtebene der laminierten Bleche erstreckt. Nachteilig ist jedoch, dass die mechanische Herstellung des Kerns aufwändig und kostenintensiv ist.

Die FR 573664 A offenbart ebenfalls einen Kern, dessen Schenkel innere Kühlkanäle begrenzen. Auch hier ist die Herstellung des Kerns kostenintensiv.

Aus dem Stand der Technik sind laminar aus Blechen (auch Magnetbleche oder Kernbleche genannt) geschichtete Kerne bekannt, diese werden auch Stapelkerne genannt. Solche Kerne können durch den Zuschnitt unterschiedlich breiter Bleche, für jedes einzelne Blechpaket gestuft, ausgeführt werden. Weiterhin sind Kerne (auch Bandkerne genannt) bekannt, bei welchen das Blech spulenförmig weitgehend unterbrechungsfrei aufgewickelt wird.

Als Werkstoff für die Bleche wird vorwiegend kornorientiertes, kaltgewalztes Blech verwendet, das eine magnetische Vorzugsrichtung in Walzrichtung besitzt. Durch die Schichtung des Kerns aus diesen kornorientierten Blechen wird die von den Leerlaufverlusten herrührende Wärme längs und quer zur Schichtebene unterschiedlich stark zur Oberfläche abgeleitet. Dies kommt in einer zumeist um den Faktor 6 ...7 unterschiedlichen Wärmeleitfähigkeit zum Ausdruck.

Derzeit werden im Transformatorenbau Kühlkanäle parallel zur Schichtebene eingesetzt, da sich diese leicht durch Einlegen von Leisten oder Distanzkörpern (zum Beispiel Keramikscheiben) bilden lassen. Nachteilig bei dieser Kühlkanalbildung ist, dass die Anordnung der Kühlkanäle die günstige Wärmeleitung parallel zur Schichtrichtung der Bleche nicht ausnutzen kann.

Auch sind spezielle externe Kühlflächen zum Kühlen von Kernen bekannt; solche sind beispielsweise in der deutschen Patentschrift DE 35 05 120 beschrieben.

Zur weiteren Verringerung der Leerlaufverluste kommen bei Verteilertransformatoren heutzutage verstärkt amorphe Kernmaterialien zum Einsatz. Der Stand der Technik bezüglich des Einsatzes amorphen Kernmaterials ist beispielsweise in der europäischen Offenlegungsschrift EP 2 474 985 und der japanischen Offenlegungsschrift JP 2010 289 858 beschrieben.

Auf Grund der hohen Materialkosten für amorphe Kernmaterialien, die schwierige Verarbeitung sowie die eingeschränkten Gestaltungsmöglichkeiten haben sich amorphe Materialien, insbesondere bei größeren Leistungstransformatoren, jedoch bis heute noch nicht durchsetzen können.

Der Erfindung liegt die Aufgabe zugrunde, einen Kern der eingangs genannten Art anzugeben, der kostengünstig herstellbar ist und eine ausreichend gute Wärmeabfuhr gewährleistet.

Diese Aufgabe wird erfindungsgemäß dadurch gelöst, dass die Breite der Bleche der Blechpakete unter Bildung von Stufen zwischen aufeinander liegenden Blechpaketen unterschiedlich ist, die Anzahl unterschiedlicher Blechbreiten in den Teilblechpaketen maximal ein Drittel der Anzahl an Stufen beträgt.

Danach ist erfindungsgemäß vorgesehen, dass zumindest eines der Blechpakete segmentiert ist und zumindest zwei Teilblechpakete aufweist, die zwei Teilblechpakete jeweils mit ihren Blechstirnseiten, die quer, insbesondere senkrecht, zur Schichtebene der laminierten Bleche stehen, einander gegenüber liegen, die Blechstirnseiten der zwei Teilblechpakete einen Abstand zueinander aufweisen, durch den ein sich senkrecht zur Schichtebene erstreckender Spalt zwischen den zwei Teilblechpaketen gebildet wird und der Spalt einen Kühlkanal oder zumindest einen Abschnitt eines Kühlkanals bildet, dessen Kanallängsrichtung sich quer, insbesondere senkrecht, zur Schichtebene der laminierten Bleche erstreckt.

Ein wesentlicher Vorteil des erfindungsgemäßen Kernes besteht darin, dass durch die beschriebene Anordnung des oder der Kühlkanäle quer zur Schichtebene der Bleche die gute Wärmelängsleitfähigkeit der Bleche zur Kühlung des Kernes ausgenutzt wird. Dies führt dazu, dass sich in vorteilhafter Weise eine Reduzierung des für die Kühlung benötigten Raumbedarfs und eine Erhöhung des Füllfaktors für den Kernschenkel erreichen lässt.

Ein weiterer wesentlicher Vorteil des erfindungsgemäßen Kernes ist darin zu sehen, dass sich die beschriebene Bildung des Kernes aus Teilblechpaketen sowohl für aus Einzelblechen geschichtete Kerne als auch für aus magnetischen Bändern gewickelte Kerne eignet.

Erfindungsgemäß ist die Breite der Bleche der Blechpakete unter Bildung von Stufen zwischen aufeinander liegenden Blechpaketen unterschiedlich.

Dabei beträgt die Anzahl unterschiedlicher Blechbreiten in den Teilblechpaketen maximal ein Drittel der Anzahl an Stufen. Bevorzugt beträgt die Anzahl unterschiedlicher Blechbreiten in den Teilblechpaketen maximal drei. Auf diese Weise kann der Kern einfach und somit kostengünstig zugeschnitten werden.

Vorteilhaft ist es, wenn durch die Stufenbildung der Querschnitt des Kernes zumindest abschnittsweise an einen kreisförmigen Querschnitt angepasst ist.

Die Blechbreiten in den Teilblechpaketen sind vorzugsweise identisch.

Als vorteilhaft wird es auch angesehen, wenn zumindest zwei aufeinander liegende Blechpakete eine identische Anzahl an gleich breiten Teilblechpaketen aufweisen, aber dennoch unterschiedlich breit sind, wobei bei dem breiteren Blechpaket zumindest zwei Teilblechpakete durch den oder einen der Kühlkanäle voneinander getrennt sind.

Eine besonders bevorzugte Ausgestaltung sieht vor, dass der Kern von innen nach außen betrachtet abwechselnd ein Blechpaket erster Art und ein Blechpaket zweiter Art aufweist, wobei bei einem Blechpaket erster Art zumindest zwei Teilblechpakete, vorzugsweise alle Teilblechpakete, durch einen Spalt oder Kühlkanal voneinander getrennt sind, und wobei bei einem Blechpaket zweiter Art zumindest zwei Teilblechpakete, vorzugsweise alle Teilblechpakete, spaltfrei aufeinander liegen.

Vorzugsweise weisen zumindest zwei aufeinander liegende Blechpakete erster und zweiter Art dieselbe Anzahl an gleich breiten Teilblechpaketen auf.

Auch ist es vorteilhaft, wenn die Bleche durch ein dünnwandiges Bandmaterial, vorzugsweise ein amorphes Bandmaterial gebildet sind, und die Blechpakete jeweils aus diesem Bandmaterial gewickelt sind.

Zur weiteren Kühlung ist vorzugsweise zusätzlich zumindest ein Kühlkanal vorhanden, dessen Kanallängsrichtung sich parallel zur Schichtebene der laminierten Bleche erstreckt.

Eine weitere bevorzugte Ausgestaltung sieht vor, dass die Blechpakete abschnittsweise gebogen sind, wobei die Biegeradien zumindest zweier aufeinander liegender Blechpakete derart gewählt sind, dass im Biegebereich zwischen diesen Blechpaketen ein Hohlraum, vorzugsweise in Form eines bogenförmigen Spalts, gebildet wird, wobei der Hohlraum mit einem der Kühlkanäle oder allen Kühlkanälen in Verbindung steht und ein Einspeisen eines Kühlmittels durch den Hohlraum hindurch in den oder die Kühlkanäle ermöglicht.

Die Breite des breitesten Teilblechpaketes beträgt bevorzugt ein ganzzahliges Vielfaches des schmalsten Teilblechpaketes.

Für die mechanische Stabilisierung kommen bevorzugt Spannbänder zum Einsatz. Demgemäß ist bei einer weiteren bevorzugten Ausgestaltung des Kernes vorgesehen, dass die gewickelten Teilblechpakete mittels Spannbändern stabilisiert und fixiert sind, wobei die Spannbänder derart auf den Blechpaketen angeordnet sind, dass sie in ihrer Lage jeweils zum Spannband des benachbarten Teilblechpaketes versetzt sind und derart gestaltet sind, dass sich in dem Raum zwischen den Teilblechpaketen ein Kühlkanal bildet. Aus Kostengründen werden vorzugsweise Spannbänder aus metallischem unmagnetischem Material eingesetzt.

Bei Einsatz des Kernes in Drosseln können Luftspalteinlagen vorgesehen werden, die mit dem Kernmaterial verklebt werden.

Besonders vorteilhaft ist die oben beschriebene Stufung des Kerns bei Kernen aus amorphem oder nanokristallinem Bandmaterial, da die Verwendung runder kurzschlussfester Wicklungen ermöglicht wird.

Um die bei Kurzschluss auftretenden radialen Wicklungskräfte einfach zu beherrschen, werden für Transformatoren und Drosseln vorzugsweise Wicklungen mit kreisförmigen Spulen bevorzugt, welche auf die Schenkel des Kernes aufgesetzt werden.

Um für den Kernschenkel einen hohen Füllfaktor (optimale Füllung des kreisförmigen Querschnittes der Wicklung mit magnetischem Material) zu erreichen, wird der Querschnitt des Schenkels vorzugsweise mehrfach abgestuft.

Eine weitere vorteilhafte Ausführung des Kernes sieht die Bildung von Kernstufen aus den Blechpaketen und damit eine Annäherung an die Kreisform der Wicklung bei Einsatz von Kernblechen nur einer oder weniger Blechbreiten vor. Gleichzeitig wird die Bildung von effektiven und raumsparenden Kühlkanälen ermöglicht.

Wie sich den obigen Erläuterungen entnehmen lässt, sind die bevorzugten Kernausgestaltungen auch für Kerne von elektrischen Induktionseinrichtungen geeignet, welche im Hochfrequenzbereich arbeiten, da die oben angegebenen Vorteile auf Grund der Frequenzabhängigkeit der Ummagnetisierungsverluste bei diesen bevorzugt zur Geltung kommen und die Anwendung auch bei relativ kleinen Leistungen wirtschaftliche Vorteile bietet.

In einer bevorzugten Ausführungsform werden die Biegeradien der gewickelten Teilblechpakete eines zusammengesetzten Kernes jeweils derart gewählt, dass im Bogen zwischen Schenkel und Joch jeweils ein Spalt zur Zirkulation eines Kühlfluides gebildet wird. Dabei dient der untere Bogen zur Aufnahme des Kühlfluides, welches quer zur Wickelrichtung einströmt, sich innerhalb des Bogens auf die Kühlkanäle zwischen den Teilblechpaketen verteilt, um dann durch die Erwärmung aufzusteigen und am oberen Bogen zwischen Schenkel und Joch wieder auszutreten.

Die Erfindung wird nachfolgend anhand von bevorzugten Ausführungsbeispielen näher erläutert, diese sind in den Figuren 1 bis 16 näher dargestellt.

In den Figuren werden der Übersicht halber für identische - oder vergleichbare Komponenten stets dieselben Bezugszeichen verwendet.

Die Figur 1 zeigt ein Beispiel für einen Kern 1 für eine nicht weiter dargestellte elektromagnetische Induktionseinrichtung. Der Kern 1 besteht aus mehreren Blechpaketen 2, welche jeweils durch laminierte Bleche 11 aus magnetisierbarem Material gebildet sind, wobei die Blechpakete parallel zur Schichtebene der laminierten Bleche 11 aufeinander liegen.

Bei dem Beispiel ist zumindest ein Teil der Blechpakete 2 segmentiert und weist mehrere Teilblechpakete 3 auf. Die Teilblechpakete 3 werden zumindest teilweise derart zueinander angeordnet, dass sich an der Stoßstelle zwischen den Blechstirnseiten 3a der Teilblechpakete ein Spalt ergibt, welcher derart dimensioniert wird, dass die Strömung eines Kühlmittels ermöglicht und ein Kühlkanal 4 gebildet wird.

Bei einem Blechpaket mit rechteckigem Querschnitt stellen sich neutrale Ebenen mit der höchsten Temperatur ein, die jeweils senkrecht zur Richtung des betrachteten Wärmeflusses stehen und die Paketachsen schneiden. Von ihnen ausgehend sinkt die Kerntemperatur parabelförmig bis zur Kernoberfläche, um dort innerhalb der Strömungszone des Kühlmittels auf den Betrag der Öltemperatur abzufallen. Die Wärmestromdichte an der Kernoberfläche ist weitgehend vom inneren Wärmewiderstand des Körpers abhängig. Dieser ist in der Schichtebene bedeutend kleiner als quer dazu. Die Verluste hingegen sind weitgehend gleichmäßig auf den Blechkörper verteilt. Mit den Kühlkanälen 4 senkrecht zur Schichtebene lässt sich somit eine besonders effektive Kühlung erreichen. Durch die folglich mögliche Reduzierung des Querschnittsbedarfs für die Kühlkanäle 4 lässt sich eine Erhöhung des Füllfaktors des Eisenkreises und damit eine Reduzierung des Kernquerschnittes erzielen.

Durch die Anzahl der Teilblechpakete 3 wird jeweils die Gesamtbreite der einzelnen Blechpakete 2 bestimmt. Die Höhe der Blechpakete 2 wird durch die Anzahl der geschichteten Bleche 11 eingestellt. Durch entsprechende Auswahl der genannten Parameter wird ein gestufter Kern gebildet. Im Beispiel gemäß Figur 1 werden alle Kernblechpakete 2 aus Kernblechsteifen bzw. Teilblechpaketen 3 der gleichen Breite gebildet.

Bei dem Beispiel gemäß Figur 1 sind die Teilblechpakete 3 jeweils abwechselnd mit oder ohne Spalt, also mit oder ohne Kühlkanälen zwischen den Teilblechpaketen 3, angeordnet. Damit ergibt sich eine unterschiedliche Gesamtbreite der die Stufen des Kernes 1 bildenden Blechpakete 2.

Bei dem Beispiel gemäß Figur 1 hat jedes zweite Blechpaket Kühlkanäle 4, so dass sich die Stufenzahl nochmals verdoppelt, ohne dass zusätzliche Blechbreiten benötigt werden. Auf diese Weise ist es möglich, eine weitgehende Annäherung eines Kernschenkels an eine Kreisform zu erreichen. Somit wird der Einsatz runder Wicklungen bei gleichzeitig hohem Füllfaktor des Kernes ohne die Nutzung einer Vielzahl verschiedener Blechbreiten möglich.

Die Figur 2 zeigt in einer Draufsicht die Schnittdarstellung eines aus Magnetblechen geschichteten Schenkels 6 eines weiteren Beispiels für einen Kern 1. Der Schenkel 6 und ein mit diesem verbundenes Joch 7 sind im diesem Beispiel aus Einzelblechen gestapelt. Die Einzelbleche bilden im Übergangsbereich zwischen Schenkel und Joch Stoßstellen, welche schichtweise gegeneinander versetzt sind und eine Verzapfung bilden.

Durch die dargestellte Segmentierung der Blechpakete 2 in Teilblechpakte 3 und die damit mögliche Anordnung der Kühlkanäle 4 an den Schnittkanten des Bleches wird die Nutzung der hohen thermischen Längsleitfähigkeit der Bleche 11 möglich.

Durch die dargestellte Anordnung der Kühlkanäle 4 längs der Schnittkanten der Bleche 11 wird nicht nur eine gute Wärmeleitfähigkeit der Bleche 11 quer zur Schichtebene ausgenutzt, sondern es lassen sich weiterhin Kühlkanäle gezielt in den thermisch hochbeanspruchten Bereichen des Kernes einsetzen.

Bei dem Beispiel gemäß Figur 2 ist das die mittlere Kernstufe bildende Blechpaket mit drei Kühlkanälen 4 und die zweite Kernstufe mit einem einzigen Kühlkanal 4 versehen. Kühlkanäle in den ohnehin gut gekühlten Randlagen des Kernes 1 können entfallen, und eine weitere Erhöhung des Füllfaktors des Kernes 1 wird möglich.

Die Figur 3 zeigt ein Ausführungsbeispiel, bei dem ein fünfstufiger Kern 1 unter Verwendung von zwei unterschiedlichen Breiten für die Bleche 11.1 und 11.2 der Teilblechpakete 3 ausgeführt wird. Dadurch lässt sich mit nur zwei verschiedenen Blechbreiten des Kernmaterials ein feingestufter Kern hoher Stufenzahl bilden.

In der in der Figur 3 dargestellten Ausführungsform bildet die Breite des größten Teilblechpaketes 3 ein Vielfaches der kleinsten Breite eines Teilblechpaketes. Durch die genannte Bildung von Vielfachen der Breite der Teilblechpakete 3 wird die Bildung von Verbindungen zwischen den Kühlkanälen 4 der aufeinander folgenden Blechpakete vereinfacht. Im Ausführungsbeispiel gemäß Figur 3 sind durch diese Gestaltung alle Stufen mit Kühlkanälen 4 versehen, welche derart miteinander verbunden sind, dass ein Kühlmedium quer zur laminaren Schichtrichtung der Bleche 11.1 bzw. 11.2 strömen kann.

Die Figur 4 zeigt ein weiteres Beispiel; bei diesem sind die laminierten Bleche 11 der Blechpakete 2 mittels eines gewickelten Bandmaterials gebildet. Dieses Beispiel bietet sich beispielsweise für Bleche mit magnetischer Vorzugsrichtung an, da das Blech in Bandform bezogen wird und unterbrechungsfrei gewickelt werden kann. Um die elektrischen Wicklungen aufzusetzen, werden die einzelnen Windungen des Bandkernes so versetzt aufgetrennt, dass im magnetischen Kreis jeweils nur eine Verzapfungsstelle liegt. Besonders geeignet ist diese gewickelte Kernausführung für die Nutzung von Bändern aus amorphem Kernmaterial oder Bändern aus nanokristallinen Metallen.

Die Schichtung der Wickellagen ist in der Figur 4 in der Schnittdarstellung des Schenkels 6 dargestellt. Man sieht, dass hier nur Bandmaterial einer Breite zum Einsatz kommt. Das Bandmaterial ist fortlaufend, jeweils zwei Schenkel 6 und die Joche 7 umfassend, gewickelt. Durch die Zusammensetzung der mittleren Blechpakete aus jeweils mehreren Teilblechpaketen 3 entsteht ein gestufter Kern, welcher der Kreisform 8 angepasst ist.

Wie ersichtlich, sind die Blechpakete, welche die mittlere Kernstufe bilden, mit jeweils quer zur Schichtebene angeordneten Kühlkanälen 4 versehen.

Die Figur 5 zeigt eine dreidimensionale Schnittdarstellung des aus Bandmaterial gewickelten Dreischenkelkernes gemäß Figur 4. Das Bandmaterial ist unter Bildung der - wie oben beschrieben - gestalteten Kühlkanäle 4 jeweils in Teilblechpaketen 3, welche jeweils entsprechende Schenkel 6 und Jochabschnitte 7 bilden, umlaufend gewickelt. Im Ausführungsbeispiel gemäß Figur 5 werden die Kühlkanäle 4 der Kernschenkel 6 in den Jochen 7 des Kernes fortgeführt.

Die Figur 6 zeigt die Vollansicht eines Ausführungsbeispiels für den Aktivteil eines Dreiphasentransformators, welcher mit einem mit Kühlkanälen 43 versehenen Kern 1 ausgestattet ist. Auf den Schenkeln 6 sind im Ausführungsbeispiel Wicklungen 9 des Dreiphasentransformators angeordnet. Die Teilblechpakete des Kerns 1 werden im Ausführungsbeispiel aus amorphem Bandmaterial gebildet.

Die Figur 7 zeigt eine Schnittdarstellung des in Figur 6 gezeigten Ausführungsbeispiels näher im Detail. Bei dem Ausführungsbeispiel sind die Biegeradien 17 der aufeinander angeordneten Teilblechpakete 3 eines zusammengesetzten Kernes 1 jeweils derart gewählt, dass im Bogen zwischen Schenkel 6 und Joch 7 jeweils ein bogenförmiger Spalt 23 und damit ein Kühlkanal 43 zur Zirkulation eines Kühlfluides gebildet wird.

Die Figur 8 zeigt einen Schnitt durch den Schenkel 6 eines weiteren Beispiels für einen Kern 1, bei dem die Teilblechpakete 3 der Blechpakte 2 mittels eines gewickelten Bandmaterials hergestellt werden. Der im Beispiel dargestellte siebenstufige Kern nutzt zur Bildung der Stufen lediglich Bleche 11 einer einzigen Bandbreite.

Im Hintergrund ist das untere Joch 7 des Kernes 1 in Vollansicht zu sehen. Das Bandmaterial ist fortlaufend, jeweils zwei Schenkel 6 und die Joche 7 umfassend, gewickelt.

Die Figur 9 zeigt den Kern 1 gemäß Figur 8 in einer dreidimensionalen Sicht schräg von der Seite.

Die Figur 10 zeigt eine Schnittdarstellung durch die Achse des Mittelschenkels eines weiteren Ausführungsbeispiels für einen Dreischenkelkern parallel zur Ebene des Kernbandes. Zwischen den Teilblechpaketen 3 des Schenkels 6 sind vertikale Kühlkanäle 4 angeordnet.

Bei dem Ausführungsbeispiel gemäß Figur 10 sind die Wickelradien 17 der Teilblechpakete 3 des Kernes 1 jeweils derart gewählt, dass im Bogen zwischen Schenkel 6 und Joch 7 jeweils ein bogenförmiger Spalt 23 zur Bildung eines Kühlkanals 43 zur Zirkulation des Kühlmittels gebildet wird. Dieser bogenförmige Spalt 23 ist mit den Kühlkanälen 4 zwischen den Teilblechpaketen 3 verbunden. Dabei dient der untere Bogen zur Aufnahme des Kühlmittels, welches quer zur Wickelrichtung einströmt, sich innerhalb des Bogens auf die Kühlkanäle 43 zwischen den Bändern verteilt, um dann durch die Erwärmung aufzusteigen und am oberen Bogen zwischen Schenkel 6 und Joch 7 wieder auszutreten.

Die Figur 11 zeigt eine Teilansicht des Schenkel-Joch-Übergangs des in Figur 10 beschriebenen Ausführungsbeispiels näher im Detail.

Die Figur 12 zeigt die Vorderansicht eines Ausführungsbeispiels mit gewickeltem Bandkern aus amorphem Material, bei dem die radial aufeinander befindlichen Blechpakete 2 mittels Beilagen 48 derart zueinander beabstandet sind, dass ein Kühlkanal 42 zur Versorgung der Kühlkanäle (nicht sichtbar) zwischen den parallel zueinander angeordneten Teilblechpaketen gebildet wird.

Die Figur 13 zeigt ein Ausführungsbeispiel für den Mittelschenkel 6 eines Dreiphasentransformators mit jeweils mehreren, den Mittelschenkel 6 mit einem Nachbarschenkel magnetisch verkoppelnden Teilblechpaketen. Man erkennt im Bereich des mit dem Joch 7 in Verbindung stehenden Schenkels 6 radiale Kühlkanäle 42 zwischen den Teilblechpaketen. Für die mechanische Stabilisierung kommen Spannbänder 52 zum Einsatz, welche die Teilblechpakete am Umfang umfassen. Diese können sowohl quer als auch längs zur Wickelrichtung angeordnet sein. Bei dem Ausführungsbeispiel gemäß Figur 13 erfolgt die Anordnung längs, also parallel zur Wickelrichtung.

Die Spannbänder 52 werden in Querrichtung vorzugsweise derart auf den Teilblechpaketen positioniert, dass sie in ihrer Lage jeweils zum Spannband des benachbarten Teilblechpaketes versetzt sind und der Raum zwischen den Teilblechpaketen einen Kühlkanal bildet.

Die Figur 14 zeigt eine dreidimensionale Ansicht des Dreischenkelkernes gemäß Figur 13.

Die Figuren 15 und 16 zeigen ein Ausführungsbeispiel für einen Fünfschenkelkern. Dabei wird der Kern vorzugsweise aus gewickelten Teilblechpaketen eines Bandmaterials gebildet.

Die drei inneren Schenkel sind zur Montage von Wicklungen vorgesehen, während die äußeren als Rückschlussschenkel dienen. Auch hier sind die Kerne aus gewickelten Segmenten aus vorzugsweise amorphem Bandmaterial gebildet.

## Patentansprüche

1. Kern (1) für eine elektrische Induktionseinrichtung mit einer Vielzahl an Blechpaketen (2), die jeweils durch laminierte Bleche (11, 11.1, 11.2) gebildet sind, wobei die Blechpakete (2) parallel zur Schichtebene der laminierten Bleche (11, 11.1, 11.2) aufeinander liegen, wobei
- zumindest eines der Blechpakete (2) segmentiert ist und zumindest zwei Teilblechpakete (3) aufweist,
- die zwei Teilblechpakete (3) jeweils mit ihren Blechstirnseiten (3a), die quer, insbesondere senkrecht, zur Schichtebene der laminierten Bleche (11, 11.1, 11.2) stehen, einander gegenüber liegen,
- die Blechstirnseiten (3a) der zwei Teilblechpakete (3) einen Abstand zueinander aufweisen, durch den ein sich senkrecht zur Schichtebene erstreckender Spalt zwischen den zwei Teilblechpaketen (3) gebildet wird und
- der Spalt einen Kühlkanal (4) oder zumindest einen Abschnitt eines Kühlkanals (4) bildet, dessen Kanallängsrichtung sich quer, insbesondere senkrecht, zur Schichtebene der laminierten Bleche (11, 11.1, 11.2) rerstreckt,
**dadurch gekennzeichnet, dass**
die Breite der Bleche (11, 11.1, 11.2) der Blechpakete (2) unter Bildung von Stufen zwischen aufeinander liegenden Blechpaketen (2) unterschiedlich ist, die Anzahl unterschiedlicher Blechbreiten in den Teilblechpaketen (3) maximal ein Drittel der Anzahl an Stufen beträgt.

2. Kern (1) nach Anspruch 1,
**dadurch gekennzeichnet, dass**
durch die Stufenbildung der Querschnitt des Kernes (1) zumindest abschnittsweise an einen kreisförmigen Querschnitt angepasst ist.

3. Kern (1) nach einem der voranstehenden Ansprüche,
**dadurch gekennzeichnet, dass**
die Anzahl unterschiedlicher Blechbreiten in den Teilblechpaketen (3) maximal drei beträgt.

4. Kern (1) nach einem der voranstehenden Ansprüche,
**dadurch gekennzeichnet, dass** die Blechbreiten in den Teilblechpaketen (3) identisch sind.

5. Kern (1) nach einem der voranstehenden Ansprüche,
**dadurch gekennzeichnet, dass**
- zumindest zwei aufeinander liegende Blechpakete (2) eine identische Anzahl an gleich breiten Teilblechpaketen (3) aufweisen, aber dennoch unterschiedlich breit sind,
- wobei bei dem breiteren Blechpaket (2) zumindest zwei Teilblechpakete (3) durch den oder einen der Kühlkanäle (4) voneinander getrennt sind.

6. Kern (1) nach einem der voranstehenden Ansprüche,
**dadurch gekennzeichnet, dass**
- der Kern (1) von innen nach außen betrachtet abwechselnd ein Blechpaket erster Art und ein Blechpaket zweiter Art aufweist,
- wobei bei einem Blechpaket erster Art zumindest zwei Teilblechpakete (3), vorzugsweise alle Teilblechpakete (3), durch einen Spalt oder Kühlkanal (4) voneinander getrennt sind, und
- wobei bei einem Blechpaket zweiter Art zumindest zwei Teilblechpakete (3), vorzugsweise alle Teilblechpakete (3), spaltfrei aufeinander liegen.

7. Kern (1) nach Anspruch 6,
**dadurch gekennzeichnet, dass**
zumindest zwei aufeinander liegende Blechpakete (2) erster und zweiter Art dieselbe Anzahl an gleich breiten Teilblechpaketen (3) aufweisen.

8. Kern (1) nach einem der voranstehenden Ansprüche,
**dadurch gekennzeichnet, dass**
- die Bleche (11, 11.1, 11.2) durch ein dünnwandiges Bandmaterial, vorzugsweise ein amorphes Bandmaterial gebildet sind, und
- die Blechpakete (2) jeweils aus diesem Bandmaterial gewickelt sind.

9. Kern (1) nach einem der voranstehenden Ansprüche,
**dadurch gekennzeichnet, dass**
zusätzlich zumindest ein Kühlkanal (4) vorhanden ist, dessen Kanallängsrichtung sich parallel zur Schichtebene der laminierten Bleche (11, 11.1, 11.2) erstreckt.

10. Kern (1) nach einem der voranstehenden Ansprüche,
**dadurch gekennzeichnet, dass**
- die Blechpakete (2) abschnittsweise gebogen sind, wobei die Biegeradien zumindest zweier aufeinander liegender Blechpakete (2) derart gewählt sind, dass im Biegebereich zwischen diesen Blechpaketen (2) ein Hohlraum, insbesondere in Form eines bogenförmigen Spalts (23), gebildet wird,
- wobei der Hohlraum mit einem der Kühlkanäle (4) oder allen Kühlkanälen in Verbindung steht und ein Einspeisen eines Kühlmittels durch den Hohlraum hindurch in den oder die Kühlkanäle (4) ermöglicht.

11. Kern (1) nach einem der voranstehenden Ansprüche,
**dadurch gekennzeichnet, dass**
die Breite des breitesten Teilblechpaketes ein ganzzahliges Vielfaches des schmälsten Teilblechpaketes beträgt.

12. Kern (1) nach Anspruch 8, **dadurch gekennzeichnet, dass**
- die gewickelten Teilblechpakete (3) mittels Spannbändern (52) stabilisiert und fixiert sind,
- wobei die Spannbänder (52) derart auf den Blechpaketen (2) angeordnet sind, dass sie in ihrer Lage jeweils zum Spannband des benachbarten Teilblechpakets (3) versetzt sind und derart gestaltet sind, dass sich in dem Raum zwischen den Teilblechpaketen (3) ein Kühlkanal (4) bildet.

## Claims

1. Core (1) for an electrical induction device comprising a large number of lamination stacks (2) which are each formed by laminated sheets (11, 11.1, 11.2), wherein the lamination stacks (2) lie one on the other parallel to the layer plane of the laminated sheets (11, 11.1, 11.2), wherein
- at least one of the lamination stacks (2) is segmented and has at least two partial lamination stacks (3),
- the two partial lamination stacks (3) lie opposite one another in each case by way of their lamination end sides (3a) which are transverse, in particular perpendicular, to the layer plane of the laminated sheets (11, 11.1, 11.2),
- the lamination end sides (3a) of the two partial lamination stacks (3) are at a distance from one another, a gap, which extends perpendicular to the layer plane, between the two partial lamination stacks (3) being formed by said distance, and
- the gap forms a cooling channel (4) or at least a section of a cooling channel (4), the longitudinal direction of said cooling channel extending transverse, in particular perpendicular, to the layer plane of the laminated sheets (11, 11.1, 11.2),
**characterized in that**
the width of the laminations (11, 11.1, 11.2) of the lamination stacks (2) is different, so as to form steps between lamination stacks (2) which lie one on the other, the number of different lamination widths in the partial lamination stacks (3) is at most one third of the number of steps.

2. Core (1) according to Claim 1,
**characterized in that**
the cross section of the core (1) is matched to a circular cross section at least in sections owing to the formation of steps.

3. Core (1) according to one of the preceding claims,
**characterized in that**
the number of different lamination widths in the partial lamination stacks (3) is at most three.

4. Core (1) according to one of the preceding claims,
**characterized in that**
the lamination widths in the partial lamination stacks (3) are identical.

5. Core (1) according to one of the preceding claims, **characterized in that**
- at least two lamination stacks (2) which are situated one on the other have an identical number of partial lamination stacks (3) of identical width, but are nevertheless of different width,
- wherein, in the case of the relatively wide lamination stack (2), at least two partial lamination stacks (3) are separated from one another by the or one of the cooling channels (4).

6. Core (1) according to one of the preceding claims,
**characterized in that**
- the core (1), as viewed from the inside to the outside, alternately has a lamination stack of the first kind and a lamination stack of the second kind.
- wherein, in the case of a lamination stack of the first kind, at least two partial lamination stacks (3), preferably all of the partial lamination stacks (3), are separated from one another by a gap or cooling channel (4), and
- wherein, in the case of a lamination stack of the second kind, at least two partial lamination stacks (3), preferably all of the partial lamination stacks (3), lie one on the other without a gap.

7. Core (1) according to Claim 6,
**characterized in that**
at least two lamination stacks (2) of the first and second kind which lie one on the other have the same number of partial lamination stacks (3) of identical width.

8. Core (1) according to one of the preceding claims,
**characterized in that**
- the laminations (11, 11.1, 11.2) are formed by a thin-walled strip material, preferably an amorphous strip material, and
- the lamination stacks (2) are each wound from this strip material.

9. Core (1) according to one of the preceding claims,
**characterized in that**
there is additionally at least one cooling channel (4), the longitudinal direction of said cooling channel extending parallel to the layer plane of the laminated sheets (11, 11.1, 11.2).

10. Core (1) according to one of the preceding claims,
**characterized in that**
- the lamination stacks (2) are bent in sections, wherein the bending radii of at least two lamination stacks (2) which lie one on the other are selected in such a way that a hollow space, in particular in the form of an arcuate gap (23), is formed in the bending region between these lamination stacks (2),
- wherein the hollow space is connected to one of the cooling channels (4) or all of the cooling channels and makes it possible for a coolant to be fed into the cooling channel or cooling channels (4) through the hollow space.

11. Core (1) according to one of the preceding claims,
**characterized in that**
the width of the widest partial lamination stack is an integer multiple of the narrowest partial lamination stack.

12. Core (1) according to Claim 8,
**characterized in that**
- the wound partial lamination stacks (3) are stabilized and fixed by means of tensioning belts (52),
- wherein the tensioning belts (52) are arranged on the lamination stacks (2) in such a way that the position of said tensioning belts is respectively offset in relation to the tensioning belt of the adjacent partial lamination stack (3) and said tensioning belts are designed in such a way that a cooling channel (4) is formed in the space between the partial lamination stacks (3).

## Revendications

1. Noyau (1) d'un dispositif d'induction magnétique, comprenant une pluralité de paquets (2) de tôles formées, de tôles (11, 11.1, 11.2) feuilletées, les paquets (2) de tôle étant superposés parallèlement au plan de couche des tôles (11, 11.1, 11.2) feuilletées, dans lequel
- au moins l'un des paquets (2) de tôles est segmenté et a au moins deux sous-paquets (3) de tôles,
- les deux sous-paquets (3) de tôles sont en face l'un de l'autre, transversalement, notamment perpendiculairement, au plan de couche des tôles (11, 11.1, 11.2) feuilletées,
- les côtés (3a) frontaux des tôles des deux sous-paquets (3) de tôles ont une distance entre eux, par laquelle il est formé, entre les deux sous-paquets (3) de tôles, un intervalle s'étendant perpendiculairement au plan de couche et
- l'intervalle forme un conduit (4) de refroidissement ou au moins un tronçon d'un conduit (4) de refroidissement, dont la direction longitudinale s'étend transversalement, notamment perpendiculairement au plan de couche des tôles (11, 11.1, 11.2) feuilletées,
**caractérisé en ce que**
la largeur des tôles (11, 11.1, 11.2) des paquets (2) de tôles est différente, en formant des paliers entre des paquets (2) de tôles se trouvant l'un sur l'autre, le nombre des largeurs de tôles différentes dans les sous-paquets (3) de tôles représentant au maximum un tiers du nombre de paliers.

2. Noyau (1) suivant la revendication 1,
**caractérisé en ce que**,
par la formation de paliers, la section transversale du noyau (1) est adaptée, au moins par endroit, à une section transversale circulaire.

3. Noyau (1) suivant l'une des revendications précédentes,
**caractérisé en ce que**
le nombre des largeurs de tôles différentes des sous-paquets (3) de tôles est au maximum de trois.

4. Noyau (1) suivant l'une des revendications précédentes,
**caractérisé en ce que**
les largeurs de tôles sont les mêmes dans les sous-paquets (3) de tôles.

5. Noyau (1) suivant l'une des revendications précédentes,
**caractérisé en ce que**
- au moins deux paquets (2) de tôles, se trouvant l'un au dessus de l'autre, ont un même nombre de sous-paquets (3) de tôles de même largeur, mais sont différemment larges,
- dans lequel dans le paquet (2) de tôles le plus large, au moins deux sous-paquets (3) de tôles sont séparés l'un de l'autre par le ou par l'un des conduits (4) de refroidissement.

6. Noyau (1) suivant l'une des revendications précédentes,
**caractérisé en ce que**
- le noyau (1), considéré de l'intérieur vers l'extérieur, a, en alternance, un paquet de tôles d'un premier type et un paquet de tôles d'un deuxième type,
- dans lequel, dans un paquet de tôles d'un premier type, au moins deux sous-paquets (3) de tôles, de préférence tous les sous-paquets (3) de tôles, sont séparés les uns des autres par un intervalle ou par un conduit (4) de refroidissement, et
- dans lequel, dans un paquet de tôles d'un deuxième type, au moins deux sous-paquets (3) de tôles, de préférence tous les sous-paquets (3) de tôles, sont l'un sur l'autre, sans intervalle.

7. Noyau (1) suivant la revendication 6,
**caractérisé en ce qu'**
au moins deux paquets (2) de tôles, se trouvant l'un sur l'autre, du premier et du deuxième types, ont le même nombre de sous-paquets (3) de tôles de même largeur.

8. Noyau (1) suivant l'une des revendications précédentes,
**caractérisé en ce que**
- les tôles (11, 11.1, 11.2) sont en un matériau en bande à paroi mince, de préférence d'un matériau en bande amorphe et
- les paquets (2) de tôles sont enroulés chacun à partir de ces matériaux en bande.

9. Noyau (1) suivant l'une des revendications précédentes,
**caractérisé en ce qu'**
il est prévu, supplémentairement, au moins un conduit (4) de refroidissement, dont la direction longitudinale s'étend parallèlement au plan de couche des tôles (11, 11.1, 11.2) feuilletées.

10. Noyau (1) suivant l'une des revendications précédentes, **caractérisé en ce que**
- les paquets (2) de tôles sont incurvés par endroit, les rayons de courbure d'au moins deux paquets (2) de tôles se trouvant l'un sur l'autre étant choisis de manière à former, dans la partie de courbure entre ces paquets (2) de tôles, une cavité, notamment sous la forme d'un intervalle (23) en forme d'arc,
- dans lequel la cavité communique avec l'un des conduits (4) de refroidissement ou avec tous les canaux de refroidissement et une injection d'un fluide de refroidissement est possible dans le ou les conduits (4) de refroidissement, en passant par la cavité.

11. Noyau (1) suivant l'une des revendications précédentes,
**caractérisé en ce que**
la largeur du sous-paquet de tôles le plus large représente un multiple en nombre entier du sous-paquet de tôles le plus étroit.

12. Noyau (1) suivant la revendication 8,
**caractérisé en ce que**
- les sous-paquets (3) de tôles enroulés sont stabilisés et immobilisés au moyen de colliers (52) de serrage,
- dans lequel les colliers (52) de serrage sont mis sur les paquets (2) de tôles, de manière à être décalés dans leur position, respectivement, par rapport aux colliers de serrage du sous-paquet (3) de tôles voisin et sont conformés de manière à former un conduit (4) de refroidissement dans l'espace compris entre les sous-paquets (3) de tôles.
